# FASCICULE DE BREVET EUROPEEN

(11) **EP 0 775 885 B1**
(45) Date de publication et mention de la délivrance du brevet: **28.02.2001**
(21) Numéro de dépôt: 96402464.0
(22) Date de dépôt: 18.11.1996
(51) Int. Cl.: F28F 9/013

(54) **Agencement de liaison de deux tubes perpendiculaires en particulier pour échangeur thermique**
Anordnung zur Verbindung von zwei senkrecht aufeinander stehenden Röhren, insbesondere für Wärmetauscher
Arrangement for joining two perpendicular tubes, more particularly for heat exchanger

(30) Priorité: 23.11.1995 FR 9513938
(43) Date de publication de la demande: 28.05.1997
(73) Titulaire: ALSTOM Energy Systems S.A., 78140 Velizy-Villacoublay (FR)
(72) Inventeur: Delsol, Gilbert, 78720 Cernay la Ville (FR)
(74) Mandataire: Gosse, Michel

(56) Documents cités:
- EP-A- 0 143 432
- EP-A- 0 364 920
- FR-A- 2 622 963
- FR-A- 2 640 035
- US-A- 3 265 044

## Description

La présente invention se rapporte à un échangeur thermique constitué d'au moins un tube porteur, dit premier tube, et d'une pluralité de tubes portés, dits seconds tubes, lesdits seconds tubes étant liés perpendiculairement audit premier tube, la liaison entre un second tube et ledit premier tube étant effectuée par un agencement de liaison comportant une pièce de liaison soudée audit premier tube et, pour chaque second tube, une partie de liaison soudée audit second tube.

Le document US-A-3265044 décrit un tel échangeur thermique.

Dans ce document, la pièce de liaison est une pièce référencée 25 soudée au tube référencé 17. Cette pièce 25 est assez épaisse, épouse l'arrondi du tube 17 et possède une lèvre supérieure 30 et une lèvre inférieure 32. Il existe autant de pièces 25 que de tubes perpendiculaires 27 à lier à un tube 17. Au tube perpendiculaire 17 est soudée une partie de liaison référencée 28, 29 venant s'accrocher aux lèvres 30 et 32.

Dans un tel agencement, les pièces de liaison 25 sont nombreuses et massives. Par ailleurs, lors des différents cycles de fonctionnement, compte tenu des dilatations, les tubes 27, liés aux parties de liaison 28, 29, coulissent dans la pièce de liaison 25 et peuvent s'en échapper sauf à prévoir des lèvres longues.

La présente invention propose une solution plus simple n'utilisant pas une pluralité de pièces de liaison telle que celle référencée 25 du document cité, permettant un certain coulissement longitudinal des tubes, mais en excluant la possibilité d'un déboîtement.

L'invention a ainsi pour objet un échangeur thermique tel que défini ci-dessus, caractérisé en ce que ladite pièce de liaison est unique et constituée d'un simple profilé plat soudé le long d'une génératrice dudit premier tube, ledit profilé présentant des découpes de réception desdites parties de liaison, un blocage radial desdits seconds tubes étant assuré par des formes complémentaires de la partie de liaison et de la découpe, et en ce que chaque partie de liaison comporte des moyens de butée longitudinale dans au moins un sens.

Avantageusement lesdites formes complémentaires sont en queue d'aronde.

Selon une première variante, le blocage longitudinal est réalisé par une barrette de butée portée par la partie de liaison.

Avantageusement, dans ce cas, la partie de liaison est constituée d'une pièce métallique qui a une forme de C, avec sur une de ses faces, centré sur l'axe de symétrie de cette pièce, un berceau destiné à recevoir le second tube et sur ses branches des parties de blocage de section transversale en queue d'aronde et sur l'autre face de la pièce, sur l'âme, ladite barrette de butée.

Selon une seconde variante, le blocage longitudinal est réalisé par une forme arrondie de la partie de liaison dans la direction longitudinale du second tube.

Avantageusement, dans ce cas, la partie de liaison est constituée d'une pièce métallique qui a une forme de O, avec sur une de ses faces, centré sur l'axe de symétrie horizontal de cette pièce, un berceau destiné à recevoir le second tube et sur ses branches horizontales, des parties de blocage de section transversale en queue d'aronde et avec sur l'autre face de la pièce, ladite forme arrondie en arc de cercle.

Avantageusement, ledit profilé est un profilé plat soudé de façon automatique le long d'une génératrice du premier tube.

De préférence, le premier tube est vertical et porteur et le second tube est horizontal et porté.

L'invention est décrite ci-après plus en détail à l'aide de figures ne représentant qu'un mode de réalisation préféré de l'invention.

La figure 1 est une vue en coupe transversale selon I-I de la Fig 2 d'une première variante de réalisation montrant la liaison entre un tube porteur et un tube porté seulement, d'un échangeur thermique selon l'invention.

La figure 2 est une vue en coupe longitudinale selon II-II de cette variante.

La figure 3 est une vue en perspective de la partie de liaison selon cette variante.

La figure 4 est une vue en coupe transversale selon IV-IV d'une seconde variante de réalisation de l'invention.

La figure 5 est une vue en coupe longitudinale selon V-V de cette variante.

La figure 6 est une vue de face de la partie de liaison selon cette variante.

La figure 7 est une vue en coupe selon VII-VII de la partie de liaison selon cette variante.

La figure 8 est une vue selon VIII de la partie de liaison selon cette variante.

La figure 9 est une vue en perspective de la partie de liaison selon cette variante.

Les figures 1 à 3 illustrent une première variante de réalisation de l'invention.

Les particularités de l'invention portant sur le mode de liaison des tubes portés sur un tube porteur, les figures ne représentent pas un échangeur complet mais seulement un tube porteur et un seul tube porté.

Deux tubes perpendiculaires, un premier tube 1, de préférence vertical et porteur, et un second tube 2, de préférence horizontal et porté, sont fixés l'un à l'autre et sont destinés à véhiculer un fluide caloporteur. Une pluralité de tels tubes fixés forment un échangeur thermique.

L'agencement de liaison comporte une partie de liaison 3 sur laquelle est soudé le second tube 2 et qui est logée dans une découpe 4 réalisée dans un profilé 5, avantageusement un profilé plat, solidaire du premier tube 1, de préférence par soudure automatique, le long d'une des génératrices de celui-ci.

Grâce aux formes complémentaires de la partie de liaison 3 et de la découpe 4, la partie de liaison 3 et le second tube 2 soudé sur celle-ci sont bloqués radialement.

De plus, un blocage longitudinal est également réalisé, dans un sens de déplacement.

Plus précisément, selon cette variante de réalisation, la partie de liaison 3 est constituée d'une pièce métallique qui a une forme de C, d'âme 3A et de branches symétriques 3B et 3C. Sur une des faces de cette pièce, centré sur l'axe de symétrie de cette pièce, est conformé un berceau arrondi 3D destiné à recevoir le second tube 2. De part et d'autre de ce berceau 3D dans les branches 3B et 3C, sont conformées des parties de blocage 3B', 3C' de section transversale en queue d'aronde. Sur l'autre face de la pièce, l'âme 3A présente une barrette de butée 3E s'étendant sur toute la longueur de l'âme 3A.

La mise en place de cet agencement de liaison est réalisé soit en introduisant la partie de liaison 3 dans la découpe 4 par coulissement puis en soudant sur les surfaces 3B" et 3C" de cette partie 3 le second tube 2, soit en soudant la partie de liaison 3 sur le second tube 2 puis en engageant la partie de liaison 3 dans la découpe 4 par coulissement.

Par engagement des parties en queue d'aronde des branches 3B et 3C dans la découpe 4 du profilé 5, qui est de forme complémentaire, le blocage radial du second tube 2 est obtenu. La barrette de butée 3E assure quant à elle le blocage longitudinal du second tube 2, dans le sens représenté par la flèche 7.

Pour obtenir un blocage longitudinal d'un ensemble de plusieurs tubes 1 et 2, les parties de liaison 3 sont montées de façon alternée, avec la barrette de butée 3E une fois disposée d'un côté du tube 1 et une autre fois disposée de l'autre côté du tube 1 et ainsi de suite.

Une seconde variante de réalisation est représentée sur les figures 4 à 9.

Deux tubes perpendiculaires, un premier tube 1, de préférence vertical et porteur, et un second tube 2, de préférence horizontal et porté, sont fixés l'un à l'autre et sont destinés à véhiculer un fluide caloporteur. Une pluralité de tels tubes fixés forment de préférence un échangeur thermique.

L'agencement de liaison comporte une partie de liaison 6 sur laquelle est soudé le second tube 2 et qui est logée dans une découpe 4 réalisée dans un profilé 5, par exemple un profilé plat, solidarisé, de préférence par soudure, le long d'une des génératrices du premier tube 1.

Grâce aux formes complémentaires de la partie de liaison 6 et de la découpe 4, la partie de liaison 6 et le second tube 2 soudé sur celle-ci sont bloqués radialement.

De plus, un blocage longitudinal est également réalisé, dans les deux sens de déplacement, cette fois.

Plus précisément, selon cette variante de réalisation, la partie de liaison 6 est constituée d'une pièce métallique qui, vue de face comme visible sur la figure 6, a une forme de O, de branches verticales 6A et 6B et de branches horizontales 6C et 6D. Sur une des faces de cette pièce, centré sur l'axe de symétrie horizontal de cette pièce, est conformé un berceau arrondi 6E destiné à recevoir le second tube 2. Au-dessus de ce berceau 6E pour la branche horizontale supérieure 6C et au-dessous de ce berceau 6E pour la branche horizontale inférieure 6D, sont conformées des parties de blocage de section transversale en queue d'aronde. Sur l'autre face de la pièce, celle-ci a une forme arrondie en arc de cercle centré sur l'axe longitudinal du premier tube 1.

La mise en place de cet agencement de liaison est réalisé en introduisant la partie de liaison 6 dans la découpe 4 par coulissement puis en soudant sur cette partie 3 le second tube 2.

Par engagement des parties en queue d'aronde des branches 6C et 6D dans la découpe 4 du profilé 5, qui est de forme complémentaire, le blocage radial du second tube 2 est obtenu. La forme en arc de cercle quant à elle assure le blocage longitudinal du second tube 2, dans les deux sens représenté par la double flèche 8.

## Revendications

1. Echangeur thermique constitué d'au moins un tube porteur (1), dit premier tube, et d'une pluralité de tubes portés (2), dits seconds tubes, lesdits seconds tubes étant liés perpendiculairement audit premier tube, la liaison entre un second tube (2) et ledit premier tube (1) étant effectuée par un agencement de liaison comportant une pièce de liaison (5) soudée audit premier tube (1) et, pour chaque second tube, une partie de liaison (3, 6) soudée audit second tube, caractérisé en ce que ladite pièce de liaison (5) est unique et constituée d'un simple profilé plat soudé le long d'une génératrice dudit premier tube, ledit profilé présentant des découpes (4) de réception desdites parties de liaison (3, 6), un blocage radial desdits seconds tubes étant assuré par des formes complémentaires de la partie de liaison (3, 6) et de la découpe (4), et en ce que chaque partie de liaison (3, 6) comporte des moyens de butée longitudinale dans au moins un sens.

2. Echangeur thermique selon la revendication 1, caractérisé en ce que lesdites formes complémentaires sont en queue d'aronde.

3. Echangeur thermique selon l'une des revendications précédentes, caractérisé en ce que lesdits moyens de butée longitudinale consistent en une barrette de butée (3E) portée par la partie de liaison (3).

4. Echangeur thermique selon l'une des revendications 1 ou 2, caractérisé en ce que lesdits moyens de butée longitudinale sont obtenus par une forme arrondie de la partie de liaison (6) dans la direction longitudinale du second tube (2).

5. Echangeur thermique selon la revendication 3, caractérisé en ce que la partie de liaison (3) est constituée d'une pièce métallique qui a une forme de C, avec sur une de ses faces, centré sur l'axe de symétrie de cette pièce (3), un berceau (3D) destiné à recevoir le second tube (2) et sur ses branches (3B, 3C) des parties de blocage de section transversale en queue d'aronde et sur l'autre face de la pièce (3), sur l'âme (3A), ladite barrette de butée (3E).

6. Echangeur thermique selon la revendication 4, caractérisé en ce que la partie de liaison (6) est constituée d'une pièce métallique qui a une forme de O, avec sur une de ses faces, centré sur l'axe de symétrie horizontal de cette pièce, un berceau (6E) destiné à recevoir le second tube (2) et sur ses branches horizontales (6C, 6D), des parties de blocage de section transversale en queue d'aronde et avec sur l'autre face de la pièce (6), ladite forme arrondie en arc de cercle.

7. Echangeur thermique selon l'une des revendications précédentes, caractérisé en ce que le premier tube (1) est vertical et porteur, et en ce que le second tube (2) est horizontal et porté.

## Patentansprüche

1. Wärmetauscher, der aus wenigstens einer tragenden Röhre (1), erste Röhre genannt, und einer Vielzahl von getragenen Röhren (2), zweite Röhren genannt, besteht, wobei die zweiten Röhren mit der ersten Röhre senkrecht verbunden sind, wobei die Verbindung zwischen einer zweiten Röhre (2) und der ersten Röhre (1) durch eine Verbindungsanordnung bewirkt wird, die ein an die erste Röhre (1) geschweißtes bzw. gelötetes Verbindungsstück (5) und für jede zweite Röhre einen an die zweite Röhre geschweißten bzw. gelöteten Verbindungsteil (3, 6) aufweist, dadurch gekennzeichnet, daß es ein einziges Verbindungsstück (5) gibt, das aus einem einfachen flachen Profil besteht, das entlang einer Mantellinie der ersten Röhre angeschweißt bzw. angelötet ist, wobei des Profil Ausschnitte (4) zur Aufnahme der Verbindungsteile (3, 6) aufweist, wobei eine radiale Arretierung der zweiten Röhren durch komplementäre Formen des Verbindungsteils (3, 6) und des Ausschnitts (4) sichergestellt wird, und daß jeder Verbindungsteil (3, 6) Mittel zum Längsanschlag in wenigstens einer Richtung aufweist.

2. Wärmetauscher nach Anspruch 1, dadurch gekennzeichnet, daß die komplementären Formen Schwalbenschwanzformen sind.

3. Wärmetauscher nach einem der vorhergehenden Ansprüche, dadurch gekennzeichnet, daß die Mittel zum Längsanschlag in einem vom Verbindungsteil (3) getragenen Längsanschlag (3E) bestehen.

4. Wärmetauscher nach einem der Ansprüche 1 oder 2, dadurch gekennzeichnet, daß die Mittel zum Längsanschlag durch eine gerundete Form des Verbindungsteils (6) in Längsrichtung der zweiten Röhre (2) erhalten werden.

5. Wärmetauscher nach Anspruch 3, dadurch gekennzeichnet, daß der Verbindungsteil (3) aus einem Metallstück, das eine C-Form aufweist, mit einer auf die Symmetrieachse dieses Stücks (3) zentrierten Halterung (3D), die dafür vorgesehen ist, die zweite Röhre (2) aufzunehmen, auf einer seiner Flächen und Arretierungsteilen mit Schwalbenschwanzquerschnitt an seinen Zweigen (3B, 3C) und dem Anschlagsteg (3E) auf der anderen Fläche des Stücks (3), dem Inneren (3A), besteht.

6. Wärmetauscher nach Anspruch 4, dadurch gekennzeichnet, daß der Verbindungsteil (6) aus einem Metallstück, das eine 0-Form aufweist, mit einer auf die horizontale Symmetrieachse dieses Stücks zentrierten Halterung (6E), die dafür vorgesehen ist, die zweite Röhre (2) aufzunehmen, auf einer seiner Flächen und Arretierungsteilen mit Schwalbenschwanzquerschnitt an seinen horizontalen Zweigen (6C, 6D) und mit der zu einem Kreisbogen gerundeten Form auf der anderen Fläche des Stücks (6) besteht.

7. Wärmetauscher nach einem der vorhergehenden Ansprüche, dadurch gekennzeichnet, daß die erste Röhre (1) vertikal und tragend ist und daß die zweite Röhre (2) horizontal und getragen ist.

## Claims

1. A heat exchanger constituted by at least one carrier tube (1), referred to as a "first" tube, and by a plurality of carried tubes (2), referred to as "second" tubes, said second tubes being connected perpendicularly to said first tube, the link between a second tube (2) and said first tube (1) being made by a link fitting including a link part (5) welded to said first tube (1) and, for each second tube, a link part (3, 6) welded to said second tube, the heat exchanger being characterized in that said link part (5) is unique and constituted by a simple flat section member welded along a generator line of said first tube, said section member presenting cutouts (4) receiving said link parts (3, 6), said second tubes being locked radially by complementary shapes of the link part (3, 6) and of the cutout (4), and in that each link part (3, 6) includes longitudinal abutment means in at least one direction.

2. A heat exchanger according to claim 1, characterized in that said complementary shapes are dove-tail shapes.

3. A heat exchanger according to any preceding claim, characterized in that said longitudinal abutment means consist of a stop bar (3E) carried by the link part (3).

4. A heat exchanger according to claim 1 or 2, characterized in that said longitudinal abutment means are obtained by a rounded shape of the link part (6) in the longitudinal direction of the second tube (2).

5. A heat exchanger according to claim 3, characterized in that the link part (3) is constituted by a C-shaped metal piece having on one of its faces, centered on the axis of symmetry of said piece (3), a cradle (3D) designed to receive the second tube (2), and on its branches (3B, 3C), locking portions of dove-tail shaped cross-section, and on the other face of the piece (3), on its core (3A), said stop bar (3E).

6. A heat exchanger according to claim 4, characterized in that the link part (6) is constituted by an O-shaped metal piece having on one of its faces, centered on the horizontal axis of symmetry of said piece, a cradle (6E) designed to receive the second tube (2), and on its horizontal branches (6C, 6D), locking portions of dove-tail shaped cross-section, and on the other face of the piece (6), said rounded shape which is circularly arcuate.

7. A heat exchanger according to any preceding claim, characterized in that the first tube (1) is vertical and a carrier tube, and in that the second tube (2) is horizontal and carried.
